# FASCICULE DE BREVET EUROPEEN

(11) **EP 3 182 431 B1**
(45) Date de publication et mention de la délivrance du brevet: **19.06.2019**
(21) Numéro de dépôt: 16187521.6
(22) Date de dépôt: 07.09.2016
(51) Int. Cl.: H01H 1/18, H01H 1/20, H01H 3/00, H01H 50/54

(54) **APPAREIL DE COUPURE ÉLECTRIQUE**
ELEKTRISCHES SCHALTGERÄT
ELECTRIC SWITCHING APPARATUS

(30) Priorité: 17.12.2015 FR 1562649
(43) Date de publication de la demande: 21.06.2017
(73) Titulaire: Schneider Electric Industries SAS, 92500 Rueil-Malmaison (FR)
(72) Inventeur: DEDINA, Grégory, 38050 Grenoble (FR)
(74) Mandataire: Colette, Marie-Françoise

(56) Documents cités:
- EP-A1- 2 860 743
- FR-A1- 2 237 295
- GB-A- 2 169 143

## Description

### DOMAINE TECHNIQUE

La présente invention concerne un appareil de coupure électrique comportant par phase, un contact fixe dit amont et un contact fixe dit aval, lesdits contacts fixes étant supportés respectivement par un support de contact fixe amont et un support de contact fixe aval et étant reliés électriquement respectivement à une ligne de puissance amont et à une ligne de puissance aval, lesdits contacts fixes étant destinés à coopérer respectivement avec deux contacts mobiles respectivement amont et aval, lesdits contacts mobiles étant supportés chacun par un support de contact, lesdits supports de contact étant aptes à être déplacés en même temps en translation par un porte-contacts commandé par un actionneur, entre une première position dite d'ouverture des contacts dans laquelle les contacts mobiles sont séparés des contacts fixes respectifs et une position dite de fermeture dans laquelle les contacts mobiles sont en contact avec les contacts fixes respectifs de manière à établir la liaison électrique entre les deux lignes de puissance.

### ETAT DE LA TECHNIQUE ANTERIEURE

Aujourd'hui, les contacts électriques peuvent être liés l'un à l'autre en position de fermeture des contacts par une micro soudure. Cette micro soudure n'exerce pas un effort de liaison très élevé, mais cet effort est suffisant pour empêcher l'ouverture des contacts électriques.

Le brevet US5343174 décrit un interrupteur électrique comportant des moyens pour rompre la soudure en cas de contacts soudés.

Dans ce document, à chaque fermeture et/ou ouverture des contacts électriques, un dispositif mettant en oeuvre des cames entraîne le contact mobile dans un mouvement de translation par rapport au contact fixe. Ce mouvement de translation relatif entre le contact fixe et le contact mobile permet de rompre les soudures générées entre les contacts.

Cette solution décrite est génératrice d'usure prématurée des pastilles de contact et n'est pas compatible avec le nombre de manoeuvres que cet appareil est susceptible de tenir.

On connaît également le document FR 2608832 décrivant un appareil de coupure comportant un dispositif apte à entraîner le contact mobile dans un mouvement de bascule par rapport au contact fixe, ce mouvement de roulement du contact mobile sur le contact fixe ayant pour effet de casser les microsoudures lors de l'ouverture des contacts. Dans cette réalisation, un effort de torsion est appliqué au contact mobile afin de faciliter l'arrachement du contact mobile du contact fixe, les efforts étant appliqués quasi en totalité en traction sur le contact mobile.

Cette réalisation ne permet pas de rompre des microsoudures présentant des efforts résistants importants. Le document FR 2237295 A1 décrit un appareil de coupure électrique selon le préambule de la revendication 1.

### EXPOSE DE L'INVENTION

La présente invention résout ces problèmes et propose un appareil de coupure électrique comportant des moyens permettant de rompre des microsoudures présentes sur les contacts électriques et présentant des efforts résistants importants, cet appareil pouvant également tenir un grand nombre de manoeuvres.

A cet effet, la présente invention a pour objet un appareil de coupure, cet appareil étant caractérisé en ce qu'il comporte des moyens pour transformer, lors d'une manoeuvre d'ouverture de l'appareil en présence d'une microsoudure entre l'un des contacts mobiles et le contact fixe associé, le mouvement de translation du support de contact associé au contact mobile en un mouvement combiné de translation et rotation du contact mobile de manière à exercer aux points de contact entre le contact mobile et le contact fixe, un effort de cisaillement apte à rompre la microsoudure précitée.

Selon une caractéristique particulière, les supports de contact précités sont montés coulissants chacun dans un élément de guidage solidaire du porte-contacts précité, cet élément de guidage comportant des moyens de guidage angulaire d'une tige solidaire du contact mobile associé au support, ce contact mobile étant solidaire en translation du support de contact qui lui est associé, de telle manière que lors d'une manoeuvre d'ouverture de l'appareil un couple est transmis à la microsoudure m par rotation du contact mobile autour de l'axe de la translation précitée, ce couple engendrant les efforts de cisaillement précités.

Selon une caractéristique particulière, ces moyens de guidage angulaire comprennent une lumière prévue dans l'élément de guidage, ladite lumière s'étendant suivant une direction inclinée en formant un angle par rapport à la direction du mouvement de translation précité, ladite lumière coopérant avec une tige appartenant au contact mobile de telle manière que lors d'une manoeuvre d'ouverture de l'appareil en présence d'une microsoudure, un effort s'exerce entre le porte-contacts et la lumière de guidage au point de contact entre la tige et la lumière de guidage, cet effort engendrant un couple sur l'élément de guidage entraînant la rotation du contact mobile, ce couple étant transmis à la microsoudure .

Selon une autre caractéristique, cet appareil comporte, associé à chaque contact mobile, un ressort apte à rappeler ledit contact mobile en position d'ouverture.

Selon une autre caractéristique, l'angle précité est compris entre 0 et 90°.

Selon une autre caractéristique, chaque lumière comporte une première partie s'étendant suivant une direction longitudinale inclinée selon l'angle précité, suivie d'une seconde partie s'étendant suivant une direction sensiblement parallèle à la direction du mouvement de translation précitée , la première partie étant située du côté des contacts fixes tandis que la seconde partie est située du côté opposé, la première partie étant destinée à coopérer avec la tige lors d'une manoeuvre d'ouverture en présence d'une microsoudure, la seconde étant destinée à coopérer avec la tige lors d'une manoeuvre de fermeture.

Selon une autre caractéristique, cet appareil est un disjoncteur ou un contacteur.

Selon une autre caractéristique, les contacts sont les contacts de puissance ou les contacts auxiliaires de l'appareil.

Mais d'autres avantages et caractéristiques de l'invention apparaîtront mieux dans la description détaillée qui suit et se réfère aux dessins annexés donnés uniquement à titre d'exemple et dans lesquels :
- Les figures 1 et 2 illustrent respectivement une vue en perspective et une vue de côté d'une partie d'un contacteur électromagnétique, selon une réalisation particulière de l'invention, en position ouverte des contacts,
- Les figures 3 et 4 sont des vues identiques aux figures précédentes, le contacteur étant en position fermée, et
- Les figures 5, 5a,5b et 6 sont respectivement une vue de côté, deux vues schématiques, et une vue de côté illustrant respectivement le contacteur en position intermédiaire d'ouverture, l'un des contacts étant soudé pour la figure 5, le point de contact entre un contact fixe et un contact mobile pour la figure 5a, les efforts exercés sur le contact fixe pour la figure 5b, et un contacteur en position ouverte pour la figure 6.

Sur les figures 1 et 2, on voit une partie d'un contacteur électrique C comportant par phase, et logés dans une chambre dite de puissance 11 solidaire du châssis de l'appareil, un actionneur mécanique 1 destiné à commander le déplacement d'un porte-contacts mobiles 2, ce porte-contacts 2 portant deux supports 3,12 de respectivement deux contacts mobiles 6,15 respectivement amont et aval reliés l'un à l'autre électriquement par une tresse électrique 10, ces deux supports 3,12 de contacts étant aptes à se déplacer en même temps selon une direction sensiblement perpendiculaire à un plan contenant les deux contacts fixes 7,18 ces contacts fixes étant destinés à coopérer avec ces deux contacts mobiles 6,15.

Ces deux supports 3,12 sont montés coulissants respectivement dans deux éléments de guidage 5,14 de forme sensiblement tubulaire solidaires de l'actionneur 1.

A chacun des supports 3,12 de contact mobile 6,15 est associé un ressort 4,13 destiné à rappeler le contact mobile 6,5 en position d'ouverture, chaque ressort étant interposé entre ledit support et l'élément de guidage correspondant.

Ce contacteur C comporte également deux supports 8,16 de deux contacts fixes 7,18 respectivement amont et aval, lesdits supports portant respectivement un contact fixe amont 7 et un contact fixe aval 18, lesdits contacts fixes amont 7 et aval 18 étant situés respectivement en regard des contacts mobiles amont 6 et aval 15 précités, ces deux contacts fixes étant reliés électriquement respectivement à une ligne de puissance amont 9 et à une ligne de puissance aval 17.

Selon l'invention, ce contacteur C comporte des moyens pour transformer, lors de l'ouverture des contacts mobiles 6,15 en présence d'une microsoudure entre l'un des contacts fixes et le contact mobile correspondant, le mouvement de translation des contacts mobiles 6,15 en un mouvement de translation et rotation de ce contact mobile de manière à exercer sur une microsoudure éventuelle m (fig.5a) formée entre le contact mobile et le contact fixe correspondant une contrainte de cisaillement c (fig.5b) apte à favoriser la casse de la microsoudure m.

Selon la réalisation particulière illustrée sur les figures, ces moyens comprennent deux tiges 20,21 solidaires respectivement des deux contacts mobiles 6,15, lesdites tiges 20,21 s'étendant sensiblement perpendiculairement à l'axe des parties tubulaires précitées 5,14, cet axe étant sensiblement parallèle à l'axe de translation t des supports 3,12 des contacts mobiles dans ces éléments de guidage 5,14. Ces deux tiges 20,21 sont destinées à coopérer respectivement avec deux lumières 22,23 prévues respectivement dans les deux éléments de guidage 5,14. Avantageusement, tel qu'illustré sur les figures, ces lumières 22,23 comportent une première partie 22a s'étendant suivant une direction (d) formant un angle α par rapport à l'axe des portions tubulaires 5,14, suivie d'une seconde partie 22b s'étendant suivant un axe parallèle à l'axe de la partie tubulaire correspondante, cette seconde partie étant située du côté opposé aux contacts fixes 7,18.

Le fonctionnement d'un contacteur C selon l'invention va être décrit dans ce qui suit en référence aux figures 3 à 6.

Sur les figures 1 et 2, l'appareil est en position ouverte, les contacts mobiles ayant été rappelés en position ouverte par respectivement les deux ressorts. Dans cette position, les deux tiges 20,21 se trouvent respectivement à l'extrémité des deux secondes parties 22b, 23b de lumières 22,23.

Lors de la manoeuvre de fermeture de l'appareil, le mouvement de l'actionneur 1 en direction des contacts fixes 8,16 entraîne le déplacement en translation des éléments de guidage 5,14, lesquels entrainent les supports de contacts mobiles et les contacts mobiles 6,14 par l'intermédiaire des tiges 20,21 coopérant avec le bord libre des secondes parties 22b,23 de lumières 22,23 jusqu'à la mise en contact des contacts mobiles avec respectivement les contacts fixes.

Sur les figures 3 et 4, le contacteur C est en position fermée, permettant le passage du courant entre la ligne de puissance amont 9 et la ligne de puissance aval 17.

Sur la figure 5, un ordre d'ouverture des contacts de puissance a été donné à l'actionneur, ce qui a entraîné l'ouverture de seulement l'un 15 des contacts mobiles 6,15, situé à droite sur la figure 5, compte tenu de la présence d'une micro soudure entre l'autre 6 des contacts mobiles 6,15 et le contact fixe correspondant 7. Cette position correspond à une position de début de casse de la microsoudure m.

Lors de cette manoeuvre d'ouverture, l'actionneur 1 a entraîné les deux éléments de guidage 5,14 vers le haut.

Lors de cette commande de l'actionneur 1 et donc de ce mouvement du porte-contacts 2, le contact mobile 15 situé à droite sur les figures 5 et 6 pour lequel il n'existe pas de microsoudure, a été rappelé vers le haut par le ressort correspondant 13, en même temps que l'élément de guidage correspondant 14 se déplaçait vers le haut. Ainsi, en position d'ouverture, la tige 21 associée à ce contact mobile se trouve à l'extrémité de la seconde partie de lumière 23b.

L'autre contact mobile 6 par contre, est relié au contact fixe correspondant par une microsoudure empêchant ce contact mobile d'être déplacé vers le haut en même temps que l'élément de guidage 5 correspondant.

Lors de ce déplacement vers le haut de cet élément de guidage 5, la tige 20 de ce contact mobile 6 se déplace dans la première partie 22a de la lumière correspondante 22, ce qui engendre un mouvement de rotation du contact mobile dans le sens antihoraire vu de dessous sur la figure 5. cette rotation ayant eu pour effet également de générer une contrainte de cisaillement c dans le plan y,z (fig.3 et fig.5) à l'interface entre le contact mobile 6 et le contact fixe 7 correspondant, de manière à rompre la microsoudure précitée. Ainsi, lorsque l'actionneur 1 est actionné suivant la direction x, les pièces 2,5 sont entraînées suivant la direction x. Le ressort 4 se comprime et dans le même temps, un effort s'exerce entre le porte-contact mobile 2 et le guide angulaire amont 5 au point A.

Le fait d'exercer cet effort engendre un couple sur cette pièce. Ce couple est directement transmis à la micro soudure m. Les contraintes exercées sur la microsoudure sont principalement des contraintes de cisaillement et un peu de contraintes de traction. Ces contraintes vont entraîner la rupture de la micro soudure et repositionner le mécanisme en position ouverte. La valeur de l'effort pour rompre cette microsoudure peut être réglée par le réglage de la valeur de l'angle a. Ainsi, l'effort de traction disponible est transformé en effort de cisaillement.

La poursuite de ce mouvement d'ouverture de l'actionneur 1 permet de réaliser l'ouverture du contacteur C par séparation du contact mobile 6 du contact fixe 7.

Ainsi, le but de l'invention est de rompre les microsoudures m afin d'augmenter la durée de vie des contacts en utilisant un principe assez simple, lequel repose sur une réalité mécanique laquelle est la suivante. Aujourd'hui, pour un même matériau, le module d'élasticité longitudinale est plus élevé qu'un coefficient d'élasticité transversale.

Aujourd'hui, les contraintes exercées sur la microsoudure sont des contraintes de traction utilisant le module d'élasticité longitudinale.

Sur les contacts électriques, il arrive que les contacts soient très légèrement soudés alors que ces mêmes contacts ne sont pas usés en leur totalité.

Le fait d'être soudés rend le fonctionnement du produit impossible et son remplacement est obligatoire, ce qui nécessite des arrêts pour maintenance. De ce fait, nous n'utilisons pas totalement la matière des contacts électriques et nous jetons de la matière noble.

L'un des buts de l'invention est d'utiliser les efforts présents lors de l'ouverture des contacts sans les augmenter.

Ainsi, selon l'invention, l'on transforme l'effort de traction disponible en effort de cisaillement afin de passer d'un module d'élasticité longitudinale à un coefficient d'élasticité transversale.

En effet, le fait d'utiliser les efforts disponibles permet de ne pas changer la conception globale du produit.

Ainsi, l'élément moteur permettant l'ouverture des contacts (bobines ou autres) conservera les mêmes caractéristiques.

Etant donné que les microsoudures peuvent apparaître avant l'usure totale ou partielle des pastilles, le gain du à la limitation des arrêts de production est considérable.

Il est aisé de mettre en oeuvre l'invention sur des produits existants sans faire de reconception complète, de manière à augmenter et optimiser la durée de vie des contacts électriques.

L'invention est applicable à tout appareil de coupure électrique tel un contacteur, un disjoncteur,... comportant des contacts électriques à pastilles simples, à double coupure ou autres systèmes de coupure électrique.

Contrairement aux dispositifs de l'art antérieur, l'invention permet d'exercer des efforts pratiquement exclusivement en cisaillement sur la microsoudure, ce qui permet de rompre des microsoudures ayant des efforts résistants deux fois plus élevés.

## Revendications

1. Appareil de coupure électrique comportant par phase, un contact fixe dit amont (7) et un contact fixe dit aval (18), lesdits contacts fixes étant supportés respectivement par un support de contact fixe amont (8) et un support de contact fixe aval (16) et étant reliés électriquement respectivement à une ligne de puissance amont (9) et à une ligne de puissance aval (17), lesdits contacts fixes étant destinés à coopérer respectivement avec deux contacts mobiles respectivement amont (6) et aval (15), lesdits contacts mobiles étant supportés chacun par un support de contact (3,12) lesdits supports de contact étant aptes à être déplacés en même temps en translation par un porte-contacts (2) commandé par un actionneur (1), entre une première position dite d'ouverture des contacts dans laquelle les contacts mobiles sont séparés des contacts fixes respectifs et une position dite de fermeture dans laquelle les contacts mobiles sont en contact avec les contacts fixes respectifs de manière à établir la liaison électrique entre les deux lignes de puissance,
**caractérisé en ce qu'**il comporte des moyens M pour transformer, lors d'une manoeuvre d'ouverture de l'appareil en présence d'une microsoudure entre l'un des contacts mobiles et le contact fixe associé, le mouvement de translation du support (3,12) de contact associé au contact mobile en un mouvement combiné de translation et rotation du contact mobile (6,15) de manière à exercer aux points de contact entre le contact mobile (6,15) et le contact fixe (7,18), un effort de cisaillement (c) apte à rompre la microsoudure précitée (m).

2. Appareil de coupure selon la revendication 1, **caractérisé en ce que** les supports de contact précités (3,12) sont montés coulissants chacun dans un élément de guidage (5,14) solidaire du porte-contacts précité (2), cet élément de guidage comportant des moyens de guidage angulaire (20 à 23) d'une tige (20,21) solidaire du contact mobile associé au support, ce contact mobile (6,15) étant solidaire en translation du support de contact (3,12) qui lui est associé, de telle manière que lors d'une manoeuvre d'ouverture de l'appareil un couple est transmis à la microsoudure m par rotation du contact mobile autour de l'axe de la translation précitée, ce couple engendrant les efforts de cisaillement précités c.

3. Appareil de coupure selon la revendication 2, **caractérisé en ce que** ces moyens de guidage angulaire (20 à 23) comprennent une lumière (22,23) prévue dans l'élément de guidage (5,14), ladite lumière (22,23) s'étendant suivant une direction (d) inclinée en formant un angle α par rapport à la direction du mouvement de translation précité (t), ladite lumière (22,23) coopérant avec une tige (20,21) appartenant au contact mobile de telle manière que lors d'une manoeuvre d'ouverture de l'appareil en présence d'une microsoudure, un effort s'exerce entre le porte-contacts (2) et la lumière de guidage (22,23) au point de contact entre la tige (20,21) et la lumière de guidage (22,23), cet effort engendrant un couple sur l'élément de guidage (5,14) entraînant la rotation du contact mobile, ce couple étant transmis à la microsoudure m.

4. Appareil de coupure selon l'une quelconque des revendications 1 à 3, **caractérisé en ce qu'**il comporte, associé à chaque contact mobile (6,15), un ressort (4,13) apte à rappeler ledit contact mobile en position d'ouverture.

5. Appareil de coupure selon la revendication 3, **caractérisé en ce que** l'angle précité **α** est compris entre 0 et 90°.

6. Appareil de coupure selon la revendication 3 ou 5, **caractérisé en ce que** chaque lumière (22,23) comporte une première partie (22a,23a) s'étendant suivant une direction longitudinale inclinée selon l'angle α précité, suivie d'une seconde partie (22b,23b) s'étendant suivant une direction (t) sensiblement parallèle à la direction du mouvement de translation précitée , la première partie étant située du côté des contacts fixes (7,18) tandis que la seconde partie (22b,23b) est située du côté opposé, la première partie étant destinée à coopérer avec la tige (20,21) lors d'une manoeuvre d'ouverture en présence d'une microsoudure (m), la seconde étant destinée à coopérer avec la tige lors d'une manoeuvre de fermeture.

7. Appareil de coupure selon l'une quelconque des revendications précédentes, **caractérisé en ce que** l'appareil est un disjoncteur ou un contacteur.

8. Appareil de coupure selon la revendication 7, **caractérisé en ce que** les contacts sont les contacts de puissance ou les contacts auxiliaires de l'appareil.

## Patentansprüche

1. Elektrisches Schaltgerät, das pro Phase einen so genannten stromaufwärtigen feststehenden Kontakt (7) und einen so genannten stromabwärtigen feststehenden Kontakt (18) aufweist, wobei die feststehenden Kontakte je von einem stromaufwärtigen feststehenden Kontakthalter (8) und einem stromabwärtigen feststehenden Kontakthalter (16) gehalten werden und elektrisch mit einer stromaufwärtigen Leistungsleitung (9) bzw. einer stromabwärtigen Leistungsleitung (17) verbunden sind, wobei die feststehenden Kontakte dazu bestimmt sind, mit zwei beweglichen Kontakten, einem stromaufwärtigen (6) bzw. einem stromabwärtigen (15), zusammenzuwirken, wobei die beweglichen Kontakte je von einem Kontakthalter (3, 12) gehalten werden, wobei die Kontakthalter gleichzeitig von einem von einem Aktuator (1) gesteuerten Kontaktträger (2) zwischen einer ersten so genannten Öffnungsstellung der Kontakte, in der die beweglichen Kontakte von den jeweiligen feststehenden Kontakte getrennt sind, und einer so genannten Schließstellung in Translation verschoben werden können, in der die beweglichen Kontakte mit den jeweiligen feststehenden Kontakten in Kontakt sind, um die elektrische Verbindung zwischen den zwei Leistungsleitungen aufzubauen,
**dadurch gekennzeichnet, dass** es Einrichtungen M aufweist, um bei einer Öffnungsbetätigung des Geräts in Gegenwart einer Mikroschweißnaht zwischen einem der beweglichen Kontakte und dem zugeordneten feststehenden Kontakt die Translationsbewegung des dem beweglichen Kontakt zugeordneten Kontakthalters (3, 12) in eine kombinierte Translations- und Rotationsbewegung des beweglichen Kontakts (6, 15) umzuwandeln, um an den Kontaktpunkten zwischen dem beweglichen Kontakt (6, 15) und dem feststehenden Kontakt (7, 18) eine Scherkraft (c) auszuüben, die die erwähnte Mikroschweißnaht (m) brechen kann.

2. Schaltgerät nach Anspruch 1, **dadurch gekennzeichnet, dass** die erwähnten Kontakthalter (3, 12) je in einem fest mit dem erwähnten Kontaktträger (2) verbundenen Führungselement (5, 14) gleitend montiert sind, wobei dieses Führungselement Winkelführungseinrichtungen (20 bis 23) einer Stange (20, 21) aufweist, die fest mit dem dem Halter zugeordneten beweglichen Kontakt verbunden ist, wobei dieser bewegliche Kontakt (6, 15) in Translation fest mit dem ihm zugeordneten Kontakthalter (3, 12) verbunden ist, so dass bei einer Öffnungsbetätigung des Geräts durch Rotation des beweglichen Kontakts um die Achse der erwähnten Translation ein Drehmoment auf die Mikroschweißnaht m übertragen wird, wobei dieses Drehmoment die erwähnten Scherkräfte c erzeugt.

3. Schaltgerät nach Anspruch 2, **dadurch gekennzeichnet, dass** diese Winkelführungseinrichtungen (20 bis 23) ein Langloch (22, 23) enthalten, das im Führungselement (5, 14) vorgesehen ist, wobei das Langloch (22, 23) sich gemäß einer geneigten Richtung (d) erstreckt, die einen Winkel α bezüglich der Richtung der erwähnten Translationsbewegung (t) bildet, wobei das Langloch (22, 23) mit einer zum beweglichen Kontakt gehörenden Stange (20, 21) zusammenwirkt, so dass bei einer Öffnungsbetätigung des Geräts in Gegenwart einer Mikroschweißnaht eine Kraft zwischen dem Kontaktträger (2) und dem Führungslangloch (22, 23) am Kontaktpunkt zwischen der Stange (20, 21) und dem Führungslangloch (22, 23) ausgeübt wird, wobei diese Kraft ein Drehmoment auf das Führungselement (5, 14) erzeugt, das die Rotation des beweglichen Kontakts bewirkt, wobei dieses Drehmoment auf die Mikroschweißnaht m übertragen wird.

4. Schaltgerät nach einem der Ansprüche 1 bis 3, **dadurch gekennzeichnet, dass** es jedem beweglichen Kontakt (6, 15) zugeordnet eine Feder (4, 13) aufweist, die den beweglichen Kontakt in die Öffnungsstellung zurückholen kann.

5. Schaltgerät nach Anspruch 3, **dadurch gekennzeichnet, dass** der erwähnte Winkel α zwischen 0 und 90° liegt.

6. Schaltgerät nach Anspruch 3 oder 5, **dadurch gekennzeichnet, dass** jedes Langloch (22, 23) einen ersten Teil (22a, 23a), der sich gemäß einer entsprechend dem erwähnten Winkel α geneigten Längsrichtung erstreckt, gefolgt von einem zweiten Teil (22b, 23b) aufweist, der sich gemäß einer Richtung (t) im Wesentlichen parallel zur Richtung der erwähnten Translationsbewegung erstreckt, wobei der erste Teil sich auf der Seite der feststehenden Kontakte (7, 18) befindet, während der zweite Teil (22b, 23b) sich auf der gegenüberliegenden Seite befindet, wobei der erste Teil dazu bestimmt ist, bei einer Öffnungsbetätigung in Gegenwart einer Mikroschweißnaht (m) mit der Stange (20, 21) zusammenzuwirken, wobei der zweite Teil dazu bestimmt ist, bei einer Schließbetätigung mit der Stange mit der Stange zusammenzuwirken.

7. Schaltgerät nach einem der vorhergehenden Ansprüche, **dadurch gekennzeichnet, dass** das Gerät ein Schutzschalter oder ein Schütz ist.

8. Schaltgerät nach Anspruch 7, **dadurch gekennzeichnet, dass** die Kontakte die Leistungskontakte oder die Hilfskontakte des Geräts sind.

## Claims

1. Electric switching apparatus including, for each phase, an "upstream" fixed contact (7) and a "downstream" fixed contact (18), said fixed contacts being respectively supported by an upstream fixed contact support (8) and a downstream fixed contact support (16) and being electrically connected to an upstream power line (9) and to a downstream power line (17) respectively, said fixed contacts being intended to cooperate respectively with two respective upstream (6) and downstream (15) mobile contacts, each of said mobile contacts being supported by a contact support (3, 12), said contact supports being designed to be moved simultaneously in translation by a contact carrier (2), controlled by an actuator (1), between a first position, described as the contact opening position, in which the mobile contacts are separated from the respective fixed contacts, and a position described as the closing position, in which the mobile contacts are in contact with the respective fixed contacts, thereby establishing the electrical connection between the two power lines,
**characterized in that** it comprises means M for transforming, during an apparatus opening operation in the presence of a microweld between one of the mobile contacts and the associated fixed contact, the movement in translation of the contact support (3, 12) associated with the mobile contact into a combined movement in translation and rotation of the mobile contact (6, 15) so as to exert, at the points of contact between the mobile contact (6, 15) and the fixed contact (7, 18), a shear force (c) which is capable of breaking the above-mentioned microweld (m).

2. Switching apparatus according to Claim 1, **characterized in that** the above-mentioned contact supports (3, 12) are each mounted in a sliding arrangement in a guide component (5, 14) which is integral with the above-mentioned contact carrier (2), said guide component incorporating means for the angular guiding (20 to 23) of a rod (20, 21) which is integral with the mobile contact associated with the support, said mobile contact (6, 15) being integral in translation with its associated contact support (3, 12) such that, during an operation for the opening of the apparatus, a torque is transmitted to the microweld m by the rotation of the mobile contact around the axis of the above-mentioned translation, wherein said torque generates the above-mentioned shear forces c.

3. Switching apparatus according to Claim 2, **characterized in that** these angular guiding means (20 to 23) incorporate a slot (22, 23) which is provided in the guide component (5, 14), said slot (22, 23) extending in an inclined direction (d) and forming an angle α in relation to the direction of the above-mentioned movement in translation (t), said slot (22, 23) cooperating with a rod (20, 21) which is associated with the mobile contact such that, during an operation for the opening of the apparatus in the presence of a microweld, a force is applied between the contact carrier (2) and the guide slot (22, 23) at the point of contact between the rod (20, 21) and the guide slot (22, 23), said force generating a torque on the guide component (5, 14) which results in the rotation of the mobile contact, said torque being transmitted to the microweld m.

4. Switching apparatus according to any one of Claims 1 to 3, **characterized in that** it comprises, in association with each mobile contact (6, 15), a spring (4, 13) which is designed to return said mobile contact to the opening position.

5. Switching apparatus according to Claim 3, **characterized in that** the above-mentioned angle **α** is between 0 and 90°.

6. Switching apparatus according to Claim 3 or 5, **characterized in that** each slot (22, 23) comprises a first part (22a, 23a) extending in a longitudinal direction which is inclined in accordance with the above-mentioned angle α, followed by a second part (22b, 23b) extending in a direction (t) which is substantially parallel to the above-mentioned direction of movement in translation, the first part being situated on the side of the fixed contacts (7, 18), whereas the second part (22b, 23b) is situated on the opposite side, the first part being designed to cooperate with the rod (20, 21) during an opening operation in the presence of a microweld (m), and the second being designed to cooperate with the rod during a closing operation.

7. Switching apparatus according to any one of the preceding claims, **characterized in that** the apparatus is a circuit breaker or a contactor.

8. Switching apparatus according to Claim 7, **characterized in that** the contacts are power contacts or auxiliary contacts on the apparatus.
